# EUROPÄISCHE PATENTSCHRIFT

(11) **EP 1 013 346 B1**
(45) Veröffentlichungstag und Bekanntmachung des Hinweises auf die Patenterteilung: **05.02.2003**
(21) Anmeldenummer: 99122938.6
(22) Anmeldetag: 18.11.1999
(51) Int. Cl.: B05B 15/06

(54) **Fluid-Pistolen-Halterungsanordnung sowie Halterungskörper dafür**
Support arrangement for a fluid gun and corresponding supporting device
Agencement de support pour un pistolet de fluide et dispositif de support correspondant

(30) Priorität: 23.12.1998 DE 19859842
(43) Veröffentlichungstag der Anmeldung: 28.06.2000
(73) Patentinhaber: Praetorius, Max, 91217 Hersbruck (DE)
(72) Erfinder: Praetorius, Max, 91217 Hersbruck (DE)
(74) Vertreter: Götz, Georg, Dipl.-Ing.

(56) Entgegenhaltungen:
- EP-A- 0 720 870
- DE-A- 4 000 012
- DE-C- 700 489
- DE-C- 3 337 980
- DE-U- 8 506 295
- US-A- 1 537 237

## Beschreibung

Die Erfindung richtet sich auf eine Fluid-Pistolen-Halterungsanordnung, bestehend aus einer Fluid-, insbesondere Druckluft-Pistole mit einem Halteelement, und aus einem von einer externen Wandung vorspringend befestigbaren Halterungskörper, gemäß dem Oberbegriff der nebengeordneten Ansprüche 1 bis 3. Femer betrifft die Erfindung einen für diese Fluid-Pistolen-Halterungsanordnung geschaffenen Halterungskörper mit wenigstens einem ersten Wandungsabschnitt mit einer nach oben offenen Frei- oder Aussparung zur Aufnahme der Fluidpistole und wenigstens einem davon beabstandeten, zweiten Wandungsabschnitt, der einer extemen Wand oder Fläche zugeordnete Befestigungselemente aufweist, gemäß den Oberbegriffen der Ansprüche 9 und 13.

In Fertigungsstätten und Produktionshallen vor allem der metallverarbeitenden Industrie werden Druckluft-Pistolen zum Wegblasen von Metallspänen eingesetzt, die bei der Bearbeitung von Werkstücken entstanden sind. Dazu müssen die Druckluft-Pistolen einen Halterungs- oder Hängeplatz haben, in dem sie für den arbeitenden Menschen in Reichweite sind. Vielfach herrscht die unerwünschte Praxis vor, die Pistolen an ihrem Druckhebel an geeigneten Kanten oder Rändern der Werkzeugmaschinen oder dergleichen aufzuhängen. Die dem Verschwenken dienende Anlenkung des Pistolen-Druckhebels wird dadurch verschlissen und verliert an Stabilität. Die Schwenkhebelführung wird immer instabiler und wackliger, bis alsbald die Druckluft-Pistole durch eine neue ersetzt werden muß.

Um Abhilfe zu schaffen, ist eine Halterungsanordnung der eingangs genannten Art bekannt, bei der die Pistole als Halteelement eine auf dem Kamm ihres Laufes ausgebildete Einhängeöse aufweist. Über diese läßt sich die Pistole an einem Haken einhängen, der als Halterungskörper in der Wandung oder sonstigen Fläche vorspringend befestigt ist. Allerdings ist das "Durchfädeln" des Hakens durch die Öse umständlich zu handhaben. Zudem muß die in der Hand befindliche Pistole zum Einhängen stets um 90° gedreht werden, weil die bekannte Halterungsöse in einer Längsebene des Pistolenlaufs liegend ausgebildet ist. Dieses Drehen widerspricht ergonomischen Anforderungen. Von Wandungen vorspringende Halterungshaken bringen die Gefahr mit sich, dass sich die arbeitenden Menschen an diesen stoßen und verletzen.

Aus der Gebrauchsmusterveröffentlichung DE-U-93 08 864 ist eine auf einem Ständer angeordnete Ablage für Farbspritzapparate bekannt. Ein hohles, etwa rohrförmiges Kopfteil besitzt eine Längsnut, worin sich ein von einem Druckluftschlauch ausgehender Pistolenschaft einlegen läßt. Zu dessen axialer Festlegung sind an zwei gegenüberliegenden Stellen der Nutwände Ausnehmungen eingefräst, in die zwei Vorsprünge (Schraubenköpfe) links und rechts am Pistolenschaft hineingleiten können, so dass die Pistole gegen Verschieben und Verdrehen gesichert ist. Der Ständer ist mit einer auf einem Boden aufsetzbaren Grundplatte und einem darin eingesteckten Stab realisiert, welcher das hohle, rohrartige Kopfteil mit Nut trägt.

Aus der Patentveröffentlichung DE-C-33 37 980 ist eine Einrichtung zum schnellen Wechseln von Sprühdüsen zum Aufsprühen von Korrosionsschutzmitteln in Karosseriehohlräume von Kraftfahrzeugen bekannt. Aus einem Satz von an die Karosserie angepassten Sprühdüsen kann wahlweise mittels einer Schnellwechselsteckkuplung jeweils eine Sprühdüse an einen Sprühdüsenhalter fluidisch und mechanisch angekoppelt werden. Dabei ist eine Düsenablage vorgesehen, die über einen Ablagenträger auf den Boden aufgestellt ist. Die Düsenablage besitzt eine Haltegabel, die einen mittigen Aufnahmeschlitz aufweist, der einen die Düse quer umgebenden Sicherungsbund zur axialen Festlegung der Düse umfasst.

Aus der Patentveröffentlichung US-A-41 74 810 ist ein Halterungsgestell für Düsen von Fluidpistolen bekannt. Das Gestell umfasst zwei Halbkragen mit Längsnuten, worüber die starre Düsenleitung einsetzbar ist. Sie besitzt an ihrem Sprühende eine quer vorspringende Schutzabdeckung vergrößerten Durchmessers, welche bei Betätigung der Sprühdüse eine Rückstoßbarriere bildet. Bei Rückstoß kommt nämlich die Schutzabdeckung in Anschlag an die Stirnseite eines der Halbkragen.

Aus der Patentveröffentlichung US-A-3 844 516 ist eine Teststand-Anordnung für eine Pumpstation bekannt, bei der die Sprühdüse in einem Quertragteil mittels verschraubbarer Klemmung gehaltert ist.

Aus der Patentveröffentlichung US-A-3326 506 ist ein Sprühpistolenhalter bekannt, der mittels eines eine Wandung quer durchsetzenden Rohres realisiert ist, worin die Sprühpistole mit ihrer langen Sprühdüse einsteckbar ist.

Aus der Patentveröffentlichung US-A-15 66 232 ist eine in ein Erdreich einsteckbare Düsenhalterung bekannt. Diese ist im wesentlichen zweiteilig ausgebildet. Das Düsenhalteteil, welches die Düse halbschalenartig umgibt, ist gelenkig auf einem Ständerteil angebracht, welches in das Erdreich steckbar ist.

Aus der Patentveröffentlichung US-A-1 537 237 ist ein Düsenhalter bekannt, der mit einem gewinkelt und verschlungen verlaufenden Draht realisiert ist. Dieser besitzt ein gerades Ende, mittels welchem er in ein Erdreich einsteckbar ist. Das andere Ende ist schleifenartig gebogen, um die Düse aufzunehmen und zu umfassen.

Aus der Patentveröffentlichung US-A-1 447 579 ist ein in einem Erdreich einsteckbarer Ständer für Gartenschläuche bekannt. Zur Halterung der Schlauchdüse ist ein Doppelringelement mit einem ersten Ring größeren Durchmessers für die Düse und einem zweitem Ring kleineren Durchmessers vorgesehen. Durch den kleineren Ring wird ein dünner Stangenkörper hindurchgeschoben, wobei sich dann das Doppelringelement über den kleineren Ring daran verkanten und dabei im größeren Ring die Schlauchdüse über dem Boden halten kann.

Aus der Patentveröffentlichung EP-A-0 720 870 ist ein Spritzpistolenhalter bekannt, der zur Anbringung auf einer Werkbank oder an einer senkrechten Wandung ausgebildet ist und dem jeweiligen ersten Teil der nebengeordneten bzw. unabhängigen Patentansprüche bezüglich Halterungsanordnung und Halterungskörper entspricht. Der vorbekannte Spritzpistolenhalter ist als im Spritzgussverfahren herstellbares Kunststoffteil konzipiert, welches mit einem ersten, erhabenen Abschnitt mit einer Kavität zur Aufnahme der Spritzpistolendüse und einem zweiten, flachen Abschnitt mit Befestigungselementen zur Anbringung an einer Wandung gestaltet ist. Indem die Kavität im ersten Abschnitt mittig angeordnet und in sich geschlossen ist, muß die Nutzerperson beim Einstecken einer Pistole eine gewisse Aufmerksamkeit aufwenden, um die Kavität zu treffen. Zur Erleichterung ist deshalb die Kavität mit einem möglichst großen Durchmesser und weiten Aufnahme-Innenraum versehen, was zu Abstrichen an der Zuverlässigkeit der Halterung führt. Um wenigstens ein Verdrehen der Spritzpistole in der Kavität zu verhindern, ist darin eine besondere Furche, Hohlkehle oder dergleichen vorgesehen, mit welcher ein Vorsprung am Spritzpistolenende (Farbkappe, Schlauchadapter, Stecköffnung oder dergleichen) in Eingriff gebracht werden kann.

Schließlich ist aus der deutschen Offenlegungsschrift 40 00 012 eine Halterung für Spritzpistolen, insbesondere für Air-Brush- oder Lackierpistolen, bekannt, mit einer Düsenspitzenbefeuchtung. Zur Düsenspitzenbefeuchtung im gehalterten Zustand ist die Halterung als etwa rohrartiges Gefäß ausgebildet, dessen Längsachse vertikal oder unter einem Winkel von 45° gegenüber der Vertikalen geneigt verläuft. Dieses Rohr ist an seiner Unterseite verschlossen und enthält ein Lösungsmittel, bspw. Wasser. Zur Halterung wird die betreffende Pistole mit ihrem als Düse ausgebildeten Vorderteil von oben in das Lösungsmittelrohr eingesteckt, so dass die Düse in das Lösungsmittel eintaucht und nicht eintrocknen kann. Damit das Pistolenvorderteil in das Lösungsmittelrohr eingeführt werden kann, darf an dem düsenartigen Vorderteil der Pistole keinerlei zusätzliches Halteelement vorgesehen sein. Mangels eines derartigen Halteelements ist es nicht möglich, die Pistole anders als mit ihrer Düse nach unten in das Rohr einzustecken. Hierzu ist jedoch jedesmal eine 90°-Drehung der Fluid-Pistole um eine horizontale Achse erforderlich, was mit einem schmerzhaften Abknicken des Handgelenks verbunden ist. Andererseits ragt solchenfalls der zumeist am Pistolengriff angeordnete Fluidzuführschlauch etwa horizontal weg und macht sich dadurch störend bemerkbar; unter dem Gewicht des daran hängenden Schlauchs droht dieser in seinem oberen Bereich im Laufe der Zeit abzuknicken und kann dadurch beschädigt oder gar undicht werden. Darüber hinaus können solchenfalls nur Fluid-Pistolen mit einem schlanken Vorderteil aufgenommen werden; ein manchmal erforderlicher Spritzschild ist hierbei hinderlich. Schließlich muß die bodenseitig verschlossene Halterung aus mehreren Einzelteilen zusammengebaut und abgedichtet werden, was einen hohen Herstellungsaufwand bedeutet.

Demgegenüber liegt der Erfindung die Aufgabe zugrunde, eine Halterungsanordnung und einen Halterungskörper für Fluid-Pistolen zu schaffen, welche sich durch einen kostengünstig herstellbaren und robusten Aufbau bei vereinfachter Handhabung mit erhöhter Sicherheit auszeichnen. Auch die Zuverlässigkeit der Pistolenhalterung soll erhöht bzw. die Gefahr eines unerwünschten Lösens der Pistole von der Halterung minimiert sein, insbesondere wenn nach dem Betätigungs- oder Druckhebel nur ein kürzerer Pistolen- oder Sprühdüsenlauf zur Verfügung steht. Weiter sollen mechanische Belastungen der Pistole, insbesondere des empfindlichen Pistolenendes, vermieden werden und eine schonende Halterung der Pistole ohne Beeinträchtigung von deren Lebensdauer gewährleistet sein.

Zur Lösung wird erfindungsgemäß die im Anspruch 1 definierte Halterungsanordnung vorgeschlagen.

Da die Freisparung im Halterungskörper mit einer nach oben offenen Gestalt versehen ist, wird der Vorteil erzielt, dass die Pistole nach Gebrauch in einfachst handhabbarer Weise von oben in den Halterungskörper eingesetzt werden kann. Dies läßt sich wesentlich einfacher, schneller und mit weniger Aufmerksamkeit sicherer bewerkstelligen als gemäß eingangs erläutertem Stand der Technik, die Pistole über eine Einhängeöse an einem Haken aufzuhängen oder gezielt in eine Kavität eines Kunststoff-Haltekörpers zu stecken. Die oben offene Gestalt der Freisparung kann konkret durch eine sich nach unten vertiefende Einbuchtung des oberen Endes des Halterungskörpers realisiert sein. Zweckmäßig ist dabei die Frei- oder Aussparung mit einer solchen Breite oder Durchmesser gestaltet, dass dadurch die Pistole, insbesondere der Pistolenlauf, querschnittlich bzw. mit dem Durchmesser erfaßt werden kann. Durch die querschnittliche Aufnahme der Pistole in der Frei- oder Aussparung wird der Vorteil erzielt, dass zum Einhängen eine 90°-Drehung der Pistole gegenüber ihrer Arbeitsrichtung nicht mehr notwendig ist. Auf der Basis der Erfindung besteht vielmehr die Möglichkeit, die Pistole in Richtung ihres Pistolenlaufs mit der Austrittsöffnung vorneweg in den Halterungskörper von oben einzuhängen. So ergibt sich die vorteilhafte Ausbildung, wonach die Pistole mit ihrer Austrittsdüse und/oder ihrem Halteelement den Halterungskörper über dessen Frei- oder Aussparung durchsetzt oder nach innen durchdringt. Die Schwerkraft wird zur Herbeiführung der Stabilität der Halterung ausgenutzt, indem die Pistole auf ihrem Außenmantel mit einer dem Halterungskörper zugewandten Anschlagfläche versehen ist, über welche sie im Zusammenwirken mit der Schwerkraft und gleichzeitig dem Halteelement auf die Außenseite oder die Mantelfläche des Halterungskörpers anliegend angedrückt wird, wobei die gegenseitige Anlagfläche sich unmittelbar unterhalb der Frei- oder Aussparung befindet. Damit werden in effizienter Weise Außenflächen des Halterungskörpers und der Pistole in Wirkungsverbindung mit dem Halteelement gesetzt, wobei die auf die Masse des Halterungskörpers wirkende Schwerkraft vom Halteelement in eine Andrückkraft zwischen Halterungskörper und Pistole umgesetzt wird.

Die vorgenannte Ausbildung beruht auf dem Sachverhalt, dass die Pistole auf einer Kante der Frei- oder Aussparung auflegbar ist, und die Auflagekante dabei eine Kippstelle bildet, um welche die Pistole schwenkbar und dabei mit ihrem Rumpf in Anschlag an eine Außenseite des Halterungskörpers setzbar ist. Demgegenüber besteht eine alternative Ausbildung darin, dass am Halteelement der Pistole ein weiterer, zweiter Anschlag im Hinterraum an eine Innenseite eines zweiten Wandungsabschnitts stattfindet, welcher dem erstgenannten Wandungsabschnitt mit dem dortigen Anschlag des Halteelements gegenüberliegt und den Hinterraum auch abdeckt. Diese zweite Anschlagstelle kann alternativ oder zusätzlich zum erstgenannten Anschlag des Halteelements im Hinterraum an die Innenseite des ersten Wandungsabschnitts auftreten, je nach geometrischen Verhältnissen.

Nach einer weiteren alternativen Ausbildung der Erfindung ist das Halteelement selbst derart weit bemessen, dass die Pistole einzig über das im Hinterraum in Eingriff gebrachte Halteelement vom Halterungskörper getragen wird.

Dem vorgenannten Zweck dient eine derart sperrige Ausgestaltung des Halteelements, dass dieses den gesamten Hinterraum durchmisst bzw. schräg durchsetzt und an gegenüberliegenden Innenwandungsabschnitten des Hatterungskörpers, welche den Hinterraum begrenzen, bezüglich einer Mittelachse versetzt anliegt.

Mit Vorteil läßt sich das Halteelement auf der Pistole so gestalten, dass es die Innenseite oder Innenmantelfläche des Halterungskörpers (vom Hinterraum her) im Bereich der Frei- oder Aussparung hintergreifen kann, wenn die Pistole in die Frei- oder Aussparung eingesetzt oder eingehängt ist.

Nach der Lehre der Erfindung ist das Halteelement im Bereich des Pistolenlaufs und/oder der Fluid-Austrittsdüse angeordnet und springt quer oder schräg vom Pistolenlauf und/oder der Fluid-Austrittsdüse vor. Eine zweckmäßige, konkrete Realisierung für das Halteelement besteht in einer ringförmigen Scheibe, die auf den Pistolenlauf oder auf der Fluid-Austrittsdüse aufgesteckt und befestigt ist. Im Zusammenhang mit dem erfindungsgemäßen Halterungssystem ist es dabei wichtig, dass diese Ringscheibe einen größeren Außendurchmesser als die Freioder Aussparung besitzt, damit sie letztere hintergreifen kann.

Im Rahmen der allgemeinen erfinderischen Idee wird zur Lösung der eingangs genannten Aufgabe femer ein Halterungskörper gemäß dem Patentanspruch 9 vorgeschlagen.

Dieser zeichnet sich durch die Form eines Hohlkörpers aus, zu dessen Hohlraum die Frei- oder Aussparung führt, welche in ihrem Ausmaß oder Umfang und in ihrer Gestalt an den Querschnitt und gegebenenfalls in ihrer Tiefe an die Einstecktiefe einer aufzunehmenden Pistole angepaßt ist. Ferner ist der erfindungsgemäße Halterungskörper mit einem oder mehreren Befestigungselementen versehen, die der externen Wandung oder sonstigen Fläche zugeordnet und im Abstand von der Frei- oder Aussparung in einer weiteren Außenseite des Halterungskörpers angeordnet sind. Indem die Frei- oder Aussparung einerseits und die Befestigungselemente andererseits auf gegenüberliegenden Außenseiten des Halterungskörpers plaziert sind, ergibt sich durch die Entfernung zwischen der Frei- oder Aussparung einerseits und den genannten Befestigungselementen andererseits ein Abstandshalterelement, mittels welchem es möglich ist, die Pistole mit der Austrittsöffnung in die Frei- oder Aussparung einzuhängen, ohne dass das beim Stand der Technik lästige Drehen um 90° zum Einhängen über die Pistolenöse an dem Haken notwendig ist.

Sofern die Befestigungselemente als Bohrungen ausgebildet sind, so empfiehlt die Erfindung, diese in einer Flucht mit der oder den Frei- oder Aussparungen oder besonderen Montage-Aussparungen, insbesondere Montagebohrungen, im ersten Wandungsabschnitt anzuordnen. Solchenfalls ist die Möglichkeit eröffnet, durch die Befestigungsbohrungen gesteckte Fixierschrauben leicht mit einem Schraubenzieher zu erreichen, um den Halterungskörper an einer Wandung oder Fläche zu montieren.

Der Erhöhung der Halterungs- und Aufnahmekapazität dient es, wenn der Halterungskörper nach einer Ausbildung der Erfindung zwei oder mehr jeweils der Pistolenaufnahme dienende Frei- oder Aussparungen auf gegenüberliegenden oder nebeneinanderliegenden Seiten oder Mantelflächenabschnitten besitzt.

Für die vorgenannte Erfindungsausbildung eignet sich als besonders günstige Grundform ein Rohrstück mit mehrkantigem, beispielsweise vierkantigem Querschnitt. Es lassen sich dann sehr leicht erste Wandungsabschnitte jeweils mit einer Aufnahme-Frei- oder Aussparung realisieren.

Zur Lösung des eingangs erwähnten Problems kann auch ein Halterungskörper mit anderen Grundformen ausgewählt werden. Nach der Lehre des Anspruchs 13 eignet sich besonders gut die Grundform eines Winkelprofils mit wenigstens zwei Schenkeln, welche den ersten Wandungsabschnitt mit der Aufnahme-Frei- oder Aussparung und den zweiten Wandungsabschnitt mit den Befestigungsstellen zur externen Wandung bilden.

Dieser Erfindungsgedanke läßt sich dahingehend weiterbilden, dass die beiden Schenkel sich von einem diese verbindenden Bodenteil aus parallel nebeneinander nach oben erstrecken und so den Hinterraum begrenzen.

Alternativ dazu können die beiden Wandungsabschnitte jeweils vom Rand eines Mittelteils aus in entgegengesetzte Richtungen verlaufen, welches die Verbindung zwischen diesen beiden entgegengesetzt gerichteten Schenkeln darstellt. Dabei kann der eine Schenkel die Aufnahme-Aussparung und der andere Schenkel die Befestigungselemente für die externe Wandung aufweisen.

Um die Halterungsanordnung auch bei schwer zugänglicher Werkstatt- oder Werkzeugmaschinenumgebung einsetzen zu können, ist die Verwendung eines weiteren Zubehörteils in Form eines Winkelprofilteils zweckmäßig. Mit dem einen Schenkel des Winkelprofils kann die Befestigung gegenüber der Wandung oder der Fläche eines Maschinenteiles und mit dem anderen Winkelprofilschenkel die Befestigung am Halterungskörper vorgenommen werden. Das Winkelprofilteil erfüllt dabei die Funktion eines Abstandhalters, der alternativ auch durch Flacheisen realisierbar ist.

Weitere Einzelheiten, Merkmale, Vorteile und Wirkungen auf der Basis der Erfindung ergeben sich aus den abhängigen Ansprüchen sowie der nachfolgenden Beschreibung bevorzugter Ausführungsbeispiele der Erfindung sowie aus den Zeichnungen. Diese zeigen in:
- Fig. 1: eine perspektivische Längsansicht auf den erfindungsgemäßen Halterungskörper,
- Fig.2: das erfindungsgemäße Halterungssystem in Seitenansicht, wobei der Halterungskörper im Längsschnitt gemäß Linie II-II in Fig. 1 dargestellt ist,
- Fig. 3: die Anbringung des Halterungskörpers an einer Werkzeugmaschine in Vorderansicht,
- Fig. 4: die Anbringung des Halterungskörpers mit einem Flachteil an einer weiteren Werkzeugmaschine mit eingehängter Druckluft-Pistole in perspektivischer Darstellung,
- Fig.5: in auseinandergezogener Darstellung die Anordnung des erfindungsgemäßen Halterungskörper mit einem Winkelprofilteil als Zubehör,
- Fig. 6: die Anordnung gemäß Fig. 5 im zusammenmontierten Zustand in perspektivischer Darstellung,
- Fig. 7: eine weitere, erfindungsgemäße Anordnung mit dem Halterungskörper gemäß Fig. 1,
- Fig. 8: eine perspektivische Ansicht auf ein weiteres Ausführungsbeispiel für einen erfindungsgemäßen Halterungskörper,
- Fig. 9: eine perspektivische Seitenansicht auf eine erfindungsgemäße Anordnung mit dem Halterungskörper nach Fig. 8
- Fig. 10: eine alternative, erfindungsgemäße Anordnung mit dem Halterungskörper nach Fig. 8,
- Fig. 11: ein weiteres Ausführungsbeispiel für einen erfindungsgemäßen Halterungskörper.

Gemäß Fig. 1 ist der Halterungskörper 1 aus einem Rohrstück mit rechteckigem Querschnitt bzw. Grundriß hergestellt. Auf der Vorderseite ist in den oberen Randbereich bzw. Wandungsabschnitt 2 eine erste Freisparung 3 gelegt, die bezüglich der vorderen, oberen Seitenkante 4 eine Einbuchtung mit der Vertiefung 5 in Längsrichtung bzw. nach unten bildet. Eine zweite Freisparung 6 ist auf der gegenüberliegenden Rückseite des Halterungskörpers 1 ausgebildet, und zwar ebenfalls als Einbuchtung der hinteren, oberen Seitenkante 8 des entsprechenden rückseitigen Wandungsabschnitt 7 mit der in Längsrichtung des hohlen Halterungskörpers 1 verlaufenden Vertiefung 9. Diese ist kürzer dimensioniert als die Vertiefung 5 der ersten Freisparung 3. Die Freisparung 3 führt zu einem Hinterraum 33 (vgl. Fig. 2), der stirnseitig vom vorderen Wandungsabschnitt, rückseitig vom hinteren Wandungsabschnitt 7 und sonst von den beiden verbleibenden Seitenwandungen zwischen den Wandungsabschnitten 2, 7 begrenzt wird.

Gemäß Fig. 1 und 2 dient die erste Freisparung 3 dem Einhängen einer an sich bekannten Druckluft-Pistole 10 mit einem Pistolenlauf 11, einer Druckluft-Austrittsdüse 12, einem der Betätigung dienenden Druckhebel 13, einem Griffteil 14 und einer Einhängeöse 15, die mit ihrer Ringform etwa in der Längsmittelebene des Pistolenlaufs 11 liegt und dem Aufhängen an einem (nicht gezeichneten) Haken dient. Letzteres wird durch die vorliegende Erfindung mit dem Halterungskörper 1 und der Freisparung 3 ersetzt. Die zweite, kürzere Freisparung 6 ist für verlängerte Luftaustrittsdüsen-von Nutzen, die sich dann in die zweite Freisparung 6 hinein oder durch diese hindurch erstrecken können. Im letzten Fall ist dann die zusätzliche Anordnung von Abstandshaltern (vgl. Fig. 9) zwischen der Rückseite 7 des Halterungskörpers 1 und einer Wandung 16 zweckmäßig, woran der Halterungskörper 1 über Befestigungsschrauben 17a,17b fixiert ist. Für diese sind Fixierbohrungen 18a, 18b ausgebildet, welche die Rückseite 7 des Halterungsteils 1 durchsetzen. Der Erleichterung der Montage der oberen Befestigungsschraube 17a in der oberen Fixierbohrung 18a dient die erste Freisparung 3 in der Vorderseite 2 des Halterungskörpers 1. Beim Anschrauben an die Wandung 16 kann mittels eines durch die Freisparung 3 geführten Schraubenziehers die Befestigungsschraube 17a durch die Fixierbohrung 18a hindurch eingeschraubt werden. Der Montage der unteren Befestigungsschraube 17b in der unteren Fixierbohrung 18b dient analog eine untere Aussparung 19, die in der Vorderseite 2 in einer gemeinsamen Flucht 20 mit der unteren Fixierbohrung 18b liegt.

Gemäß Fig. 2 ist zwischen dem Pistolenlauf 11 und der Austrittsdüse 12 eine Ringscheibe 21 angeordnet. Die Ringscheibe 21 braucht nicht rund zu sein, sie kann auch viereckige Gestalt aufweisen. Bei bekannten Druckluft-Pistolen, bei denen die Austrittsdüse 12 in den Pistolenlauf 11 einschraubbar ist, kann die Ringscheibe 21 auf dem entsprechenden Außengewinde aufgeschoben und nach Verschrauben zwischen dem Pistolenlauf 11 und der Austrittsdüse 12 eingeklemmt sein. Der Scheibendurchmesser 22 ist derart dimensioniert, daß er die Breite 23 der ersten Freisparung 3 übertrifft und so an den Freisparungskanten des vorderen Wandungsabschnitts 2 des hohlen Halterungskörpers 1 von innen hintergreifen kann. Mit diesem Hintergriff 2a ist eine Pistolen-Anschlagfläche 24 koordiniert, die durch die dem Halterungskörper 1 zugewandte Vorderseite eines vom Pistolenlauf 11 quer vorspringenden Gelenkansatzes 25 gebildet ist, worin der Druckhebel 13 angelenkt ist. Die Auflagekante 3a der Freisparung 3, auf der die Pistole 10 aufliegt, bildet gleichsam eine Drehstelle bzw. einen Anlenkpunkt für ein zwischen dem vorderen Wandungsabschnitt 2 und einem Pistolenschwerpunkt 26 verlaufenden Hebelarm 27, aus dem im Zusammenwirken mit der Schwerkraft die Anschlagfläche 24 gegen die Halterungskörper-Vorderseite 2 gedrückt wird.

Gemäß Fig. 3 kann der Halterungskörper 1 an einer Wandung 16a einer Werkzeugmaschine befestigt sein. Gemäß Fig. 4 ist der Halterungskörper 1 an dem einen Ende eines Flachteils 28 befestigt, das mit seinem anderen Ende an einem schwieriger zugänglichen Teil einer Werkzeugmaschine fixiert sein kann.

Gemäß Fig. 5 kann zur Montageerleichterung als Zubehörteil auch ein Winkelpröfilteil 29 vorgesehen sein. Dessen einer Schenkel 29a ist mit Fixierbohrungen 30a,30b versehen, denen im Halterungskörper 1 die oberen und unteren Fixierbohrungen 18a,18b zugeordnet sein können. Der andere Schenkel 29b besitzt ebenfalls eine Fixierbohrung 30c, über welche das Winkelprofilteil 29 an einer (nicht gezeichneten) Wandung, wie beispielsweise die einer Werkzeugmaschine gemäß Fig. 4, befestigt sein kann. Gemäß Fig. 6 kann im zusammenmontierten Zustand zwischen dem unteren Stirnende 31 des Halterungskörpers 1 und dem zweiten, kürzeren, unteren Schenkelteil 29b des L-artigen Winkelprofilteils 29 ein Abstand 32 verbleiben, der bei der Montage in schwer zugänglicher Umgebung nützlich sein kann.

Aus Fig. 7 geht der Vorteil des als Hohlraum mit vier Wandungen ausgebildeten Halterungskörper hervor: Das als Abstandshalter dienende L- oder U-Winkelprofilteil 35 mit seinen beiden parallel gegenüberliegenden Schenkeln 35a, 35b ist mit seinem ersten Schenkel 35a an eine Seitenwandung des Halterungskörpers 1 montiert, die sich an dem vorderen Wandungsabschnitt 2 mit der Freisparung 3 unmittelbar im rechten Winkel anschließt. Dadurch ist es möglich, daß ein außerordentlich langer Pistolenlauf 36 parallel zur externen Wandung 16b verlaufen kann und nicht dort anstößt.

Gemäß Fig. 8 ist der Halterungskörper 37 als U-artiges Winkelprofilteil mit zwei freien Schenkeln gestaltet. Der erste, stirnseitige Schenkel bildet den vorderen Wandungsabschnitt 2 mit der nach oben offenen Freisparung 3, während der rückseitige Schenkel dem zweiten Wandungsabschnitt 7 entspricht und die Fixierbohrungen 18a, 18b trägt. Beide Wandungsabschnitte 2, 7 gehen einstückig von einem gemeinsamen Bodenteil 38 senkrecht und parallel gegenüberliegend aus. Sie begrenzen zwischen sich den Hinterraum 33 zur Aufnahme eines Teils der Fluidpistole.

Gemäß Fig. 9 ist die Fluidpistole 10 in die Freisparung 3 des vorderen Wandungsabschnitts 2 eingehängt. Wegen der Wirkungsweise des technischmechanischen Sachverhalts wird auf die Ausführungen zu Fig. 1 und 2 verwiesen, die für die Einhängestatik der Pistole 10 in Fig. 9 analog gelten. Wegen des verlängerten Pistolenlaufs 36 ist zwischen einer externen Wandung 16b und dem Halterungskörper 37 das bereits in Fig. 7 erläuterte L- oder U-Winkelprofilteil 35 zur Befestigung zwischengeschaltet. Dieses ist nach Fig. 9 am rückseitigen Wandungsabschnitt 7 über Befestigungsschrauben 17a, 17b in den Fixierboden 18a, 18b montiert.

Gemäß Fig. 10 ist der Halterungskörper 37 wegen des verlängerten Pistolenlaufs 36 ebenfalls über einen Abstandshalter an der externen Wandung 16b montiert. Dieser ist im gezeichneten Beispiel als L-förmiges Winkelprofiteil 39 mit einem längeren, am rückseitigen Wandungsabschnitt 7 montiertem Schenkel 39a und einem kürzeren, an der externen Wandung 16b montierten Schenkel 39b geformt. Der verlängerte Pistolenlauf 36 verläuft parallel und im Abstand zum kürzeren L-Schenkel 39b.

Gemäß Fig. 10 wird bei der eingehängten Pistole 10 als Halteelement ein transparenter Schutzschild 40 verwendet, der auf den Pistolenlauf 36 aufgesteckt ist und mit seiner Weite oder seinem Durchmesser den gesamten Hinterraum 33 des Halterungskörpers 37 schräg durchmisst und überragt. Aufgrunddessen ergibt sich im Zusammenwirken mit der Schwerkraft und der Kippkante 3a, um welche der Pistolenlauf 36 wippen kann, am Umfangsrand des Schutzschilds 40 eine untere Anschlagsstelle 41, die in dem Eckbereich anstößt, der im rechteckigen Übergangsbereich vom Bodenteil 38 zum rückseitigen Wandungsabschnitt 7 liegt. Je nach Abmessungen des Schutzschirms 40 und des Hinterraums 33 mit diesen begrenzenden Bodenteil 38 und der Höhe der hochragenden Wandungsabschnitte 2, 7 kann die untere Anschlagsstelle 41 zusätzlich oder alternativ zur Anschlagsstelle bzw. zu dem Hintergriff 2a im rückseitigen Freisparungsbereich des vorderen Wandungsabschnitts 2 vorhanden sein, wenn der Pistolenlauf 36 auf der Kippkante 3a am Fuße der Aufnahme-Freisparung 3 des vorderen Wandungsabschnitts 2 vorliegt. In Abwandlung dieser, in Fig. 10 veranschaulichten Anordnung liegt es auch im Rahmen der Erfindung, daß der Pistolenlauf 36 nicht auf der Kippkante 3a aufliegt. Statt dessen kann der Schutzschild 40 mit seiner unteren Anschlagsstelle 41 im entsprechenden Eckbereich des Hinterraums 33 und in seinem den Pistolenlauf unmittelbar umgebenden Innenumfangsbereich mit dem Anschlag bzw. Hintergriff 2a auf der Rückseite des Freisparungsbereichs des vorderen Wandungsabschnitts 3 aufliegen, wobei der Pistolenlauf 6 von der Kippkante 3a abgehoben ist (nicht gezeichnet). Demgegenüber haben jedoch die zeichnerisch dargestellten Ausführungen der erfindungsgemäßen Anordnung, wonach immer der Pistolenlauf 36 bzw. die Pistole 10 selbst auf der Kippkante 3a aufliegen, den Vorteil einer mechanischen Entlastung der Befestigung des Schutzschild 40 bzw. der Ringscheibe 21.

Gemäß Fig. 11 liegt im Rahmen der Erfindung eine weitere Gestaltung des Halterungskörpers als ein Winkelprofilteil 42 mit einem vorderem Wandungsabschnitt 2 als ersten Schenkel, welcher die Freisparung 3 aufweist, und einem hinterem bzw. rückseitigem Wandungsabschnitt 7 als zweiten Schenkel, welcher die Fixierbohrungen 18a, 18b aufweist. Diese sind für Montagezwecke besonders leicht zugänglich bzw. nicht versperrt, weil die beiden Wandungsabschnitte 2, 7 von dem gemeinsamen Verbindungsteil 43 jeweils einstückig in einander entgegengesetzte Richtungen ausgehen.

### Bezugszeichenliste

- 1 -: Halterungskörper
- 2 -: vorderer Wandungsabschnitt
- 2a -: Hintergriff
- 3 -: erste Freisparung
- 3a -: Kippkante
- 4 -: vordere, obere Seitenkante
- 5 -: Vertiefung
- 6 -: zweite Freisparung
- 7 -: rückseitiger Wandungsabschnitt
- 8 -: hintere, obere Seitenkante
- 9 -: Vertiefung
- 10 -: Druckluft-Pistole
- 11 -: Pistolenlauf
- 12 -: Austrittsdüse
- 13 -: Druckhebel
- 14 -: Griffteil
- 15 -: Einhängeöse
- 16, 16a, 16b -: Wandung
- 17a - 17b -: Befestigungsschrauben
- 18a - 18b -: Fixierbohrung
- 19 -: Aussparung
- 20 -: Flucht
- 21 -: Ringscheibe
- 22 -: Scheibendurchmesser
- 23 -: Breite
- 24 -: Anschlagfläche
- 25 -: Gelenkansatz
- 26 -: Schwerpunkt
- 27 -: Hebelarm
- 28 -: Flachteil
- 29 -: Winkelprofilteil
- 29a -: Schenkel
- 29b -: Schenkel
- 30a, 30b, 30c -: Fixierbohrung
- 31 -: unteres Stirnende
- 32 -: Abstand
- 33 -: Hinterraum
- 34 -: Abstand
- 35 -: Winkelprofilteil
- 35a, b -: Schenkel
- 36 -: Pistolenlauf
- 37 -: Halterungskörper
- 38 -: Bodenteil
- 39 -: L-Winkelprofilteil
- 40 -: Schutzschild
- 41 -: Anschlagstelle
- 42 -: Winkelprofilteil
- 43 -: Mittelteil
- 44 -: Kippbewegung

## Patentansprüche

1. Fluid-, insbesondere Druckluft-Pistolen-Halterungsanordnung, bestehend aus einer Fluid-, insbesondere Druckluft-Pistole (10) mit einem Halteelement (21, 40), und aus einem von einer externen Wandung vorspringend befestigbaren Halterungskörper (1, 37, 42), wobei zur Halterung der Pistole (10) an einer von oben nach unten verlaufenden, externen Wandung (16,16a,16b) eines Gebäudes oder einer Maschine das Halteelement (21, 40) der Pistole (10) mit dem Halterungskörper (1, 37, 42) in Eingriff bringbar ist, der eine Aufnahmeeinrichtung für die Pistole (10) aufweist, wobei die Fluid-Pistolen-Halterung folgende Merkmale aufweist:
ein Wandungsabschnitt (2) des Halterungskörpers (1, 37, 42) endet in einer freien Oberkante und deckt rückseitig einen freien Hinterraum (33) des Halterungskörpers (1, 37, 42) zur Aufnahme eines Teils der Pistole (10) ab;
in dem Wandungsabschnitt (2) ist eine nach oben offene, von der Oberkante (4) ausgehende und sich nach unten erstreckende Frei- oder Aussparung (3) vorgesehen, welche zum Hinterraum (33) führt und die gehalterte Pistole (10) querschnittlich umgibt und/oder erfaßt;
die Pistole liegt im gehalterten Zustand auf einer Kante (3a) der Frei- oder Aussparung (3) auf,
**dadurch gekennzeichnet, dass**
die gehalterte Pistole (10) durch die Schwerkraft mit ihrem Halteelement (21,40) im Hinterraum (33) in Anschlag (2a) an eine Innenseite des Wandungsabschnitts (2) gebracht ist,
die Kante (3a) dabei eine Gelenk- oder Drehstelle bildet, um welche die Pistole kippbar (44) ist,
und die Pistole (10) auf ihrem Außenmantel eine Anschlagfläche (24) aufweist, mit welcher sie durch die Schwerkraft um die Kante (3a) in Anlage auf die Außenseite oder Außenmantelfläche des Wandungsabschnitts (2) des Halterungskörpers (1) unterhalb der Frei- oder Aussparung (3) gekippt (44) ist.

2. Fluid-, insbesondere Druckluft-Pistolen-Halterungsanordnung, bestehend aus einer Fluid-, insbesondere Druckluft-Pistole (10) mit einem Halteelement (21, 40), und aus einem von einer externen Wandung vorspringend befestigbaren Halterungskörper (1, 37, 42), wobei zur Halterung der Pistole (10) an einer von oben nach unten verlaufenden, externen Wandung (16,16a,16b) eines Gebäudes oder einer Maschine das Halteelement (21, 40) der Pistole (10) mit dem Halterungskörper (1, 37, 42) in Eingriff bringbar ist, der eine Aufnahmeeinrichtung für die Pistole (10) aufweist, wobei die Fluid-Pistolen-Halterung folgende Merkmale aufweist:
ein Wandungsabschnitt (2) des Halterungskörpers (1, 37, 42) endet in einer freien Oberkante und deckt rückseitig einen freien Hinterraum (33) des Halterungskörpers (1, 37, 42) zur Aufnahme eines Teils der Pistole (10) ab;
in dem Wandungsabschnitt (2) ist eine nach oben offene, von der Oberkante (4) ausgehende und sich nach unten erstreckende Frei- oder Aussparung (3) vorgesehen, welche zum Hinterraum (33) führt und die gehalterte Pistole (10) querschnittlich umgibt und/oder erfaßt;
die Pistole liegt im gehalterten Zustand auf einer Kante (3a) der Frei- oder Aussparung (3) auf,
**dadurch gekennzeichnet, dass**
die gehalterte Pistole (10) durch die Schwerkraft mit ihrem Halteelement (21,40) im Hinterraum (33) in Anschlag (2a) an eine Innenseite des Wandungsabschnitts (2) gebracht ist,
die Kante (3a) dabei eine Gelenk- oder Drehstelle bildet, um welche die Pistole kippbar (44) ist,
und die Pistole (10) auf ihrem Halteelement (21,40) eine zur erstgenannten Anschlagstelle (2a) zusätzliche oder alternative Anschlagstelle (41) aufweist, mit welcher sie durch die Schwerkraft um die Kante (3a) an eine Innenseite eines zweiten Wandungsabschnitts (7) gekippt ist, welcher dem erstgenannten Wandungsabschnitt (2) gegenüberliegt und den Hinterraum (33) mit abdeckt.

3. Fluid-, insbesondere Druckluft-Pistolen-Halterungsanordnung, bestehend aus einer Fluid-, insbesondere Druckluft-Pistole (10) mit einem Halteelement (21, 40), und aus einem von einer externen Wandung vorspringend befestigbaren Halterungskörper (1, 37, 42), wobei zur Halterung der Pistole (10) an einer von oben nach unten verlaufenden, externen Wandung (16,16a,16b) eines Gebäudes oder einer Maschine das Halteelement (21, 40) der Pistole (10) mit dem Halterungskörper (1, 37, 42) in Eingriff bringbar ist, der eine Aufnahmeeinrichtung für die Pistole (10) aufweist, wobei die Fluid-Pistolen-Halterung folgende Merkmale aufweist:
ein Wandungsabschnitt (2) des Halterungskörpers (1, 37, 42) endet in einer freien Oberkante und deckt rückseitig einen freien Hinterraum (33) des Halterungskörpers (1, 37, 42) zur Aufnahme eines Teils der Pistole (10) ab;
in dem Wandungsabschnitt (2) ist eine nach oben offene, von der Oberkante (4) ausgehende und sich nach unten erstreckende Frei- oder Aussparung (3) vorgesehen, welche zum Hinterraum (33) führt und die gehalterte Pistole (10) querschnittlich umgibt und/oder erfaßt;
die Pistole liegt im gehalterten Zustand auf einer Kante (3a) der Frei- oder Aussparung (3) auf,
**dadurch gekennzeichnet, dass**
die gehalterte Pistole (10) durch die Schwerkraft mit ihrem Halteelement (21,40) im Hinterraum (33) in Anschlag (2a) an eine Innenseite des Wandungsabschnitts (2) gebracht ist,
und das Halteelement (40) derart weit bemessen ist, daß die Pistole (10) einzig über ihr Halteelement (40) vom Halterungskörper (21,37) in dessen Hinterraum (33) getragen wird.

4. Anordnung nach Anspruch 3, **dadurch gekennzeichnet, daß** das Halteelement (40) den gesamten Hinterraum (33) schräg durchmißt und an den Innenseiten gegenüberliegender Wandungsabschnitte (2,7) des Halterungskörpers (37) achsparallel versetzt anliegt.

5. Anordnung nach einem der vorangehenden Ansprüche, **dadurch gekennzeichnet, daß** die Pistole (10) mit ihrem Lauf (11), ihrer Austrittsdüse (12) und/oder ihrem Halteelement (21,40) den Hinterraum (33) des Halterungskörpers (1) über dessen Frei- oder Aussparung (3) durchsetzt.

6. Anordnung nach einem der vorangehenden Ansprüche, **dadurch gekennzeichnet, daß** die Gestalt des Halteelements (21,40) zum Hintergreifen des erstgenannten Wandungsabschnitts (2) bei von der Freioder Aussparung (3) umgebener Pistole (10) ausgebildet ist.

7. Anordnung nach Anspruch 6, **dadurch gekennzeichnet, daß** das Halteelement (21,40) als auf die Pistole aufgesteckte Ringscheibe (21) gestaltet ist, deren Weite, Durchmesser und/oder Radius größer als zumindest ein Teil der Frei- oder Aussparung (3) ist.

8. Anordnung nach einem der vorangehenden Ansprüche, **gekennzeichnet durch** wenigstens einen, zwischen der externen Wandung (16,16a,16b) und dem Halterungskörper (1,37,42) angeordneten Abstandshalter, der als Flach- oder Ein- oder Mehrfach-Winkelprofilteil (28,29,35) mit zwei frei abstehenden Schenkeln (29a,29b;35a,35b) ausgebildet ist, wobei der eine Schenkel (29b;35b) über ein oder mehrere Verbindungselemente (30c) mit der externen Wandung (16,16a,16b) oder sonstigen Fläche, und der andere Schenkel (29a;35a) über weitere Verbindungselemente (30a,30b) mit dem Halterungskörper (1,37,42) verbunden ist.

9. Halterungskörper (1) für die Anordnung nach einem der vorangehenden Ansprüche, mit einem oder mehreren ersten Wandungsabschnitten (2), die zur Aufnahme einer Fluid-Pistole (10) ausgebildet sind, und mit wenigstens einem im Abstand (34) vom ersten Wandungsabschnitt (2) angeordneten, zweiten Wandungsabschnitt (7), der einer externen Wandung (16,16a,16b) oder sonstigen Fläche zugeordnete Befestigungselemente (18a,18b) aufweist, wobei wenigstens einer der ersten Wandungsabschnitte (2) mit einer darin endenden, nach oben offenen Frei- oder Aussparung (3) zum Umgeben der Fluid-Pistole (10) ausgebildet ist, und die Frei- oder Aussparung (3) zu einem vom ersten Wandungsabschnitt (2) rückseitig abgedeckten Hinterraum (33) für die teilweise Aufnahme der Fluid-Pistole (10) führt, von der Form eines Hohlkörpers mit quaderartiger Grundform, zu dessen Hohlraum (33) die eine oder mehreren Frei- oder Aussparungen (3,6,9) in dem oder den ersten und/oder zweiten Wandungsabschnitten führen, wobei wenigstens eine Frei- oder Aussparung (3) in ihrem Ausmaß oder Umfang und ihrer Gestalt an den Querschnitt einer aufzunehmenden Fluid-Pistole (10) angepaßt ist, und die Befestigungselemente (18a, 18b) des oder der zweiten Wandungsabschnitte im Abstand (34) von der Freioder Aussparung (3) des ersten Wandungsabschnitts angeordnet sind,
**dadurch gekennzeichnet, dass** die eine oder mehreren Frei- oder Aussparungen (3,19) einerseits und die Befestigungselemente (18a,18b) andererseits auf gegenüberliegenden Außenseiten (2,7) des quaderartigen Hohlkörpers angeordnet sind.

10. Halterungskörper nach Anspruch 9, **dadurch gekennzeichnet, daß** die Befestigungselemente (18a,18b) als Bohrungen ausgebildet sind, von denen eine oder mehrere mit der oder den Frei- oder Aussparungen (3,19) oder Montagebohrungen im ersten Wandungsabschnitt fluchten (20).

11. Halterungskörper nach Anspruch 9 oder 10, **dadurch gekennzeichnet, daß** auf zwei oder mehr einander gegenüberliegenden und/oder nebeneinanderliegenden Wandungsabschnitten (2,7) oder Mantelflächenabschnitten wenigstens je eine Frei- oder Aussparung (3;6) angeordnet ist.

12. Halterungskörper nach einem der Ansprüche 9 bis 11, **gekennzeichnet durch** eine Ausbildung als Rohrstück mit mehrkantigem Querschnitt.

13. Halterungskörper (37,42) für die Anordnung nach einem der Ansprüche 1 bis 8, mit einem oder mehreren ersten Wandungsabschnitten (2), die zur Aufnahme einer Fluid-Pistole (10) ausgebildet sind, und mit wenigstens einen im Abstand vom ersten Wandungsabschnitt (2) angeordneten, zweiten Wandungsabschnitt (7), der einer externen Wandung (16,16a,16b) oder sonstigen Fläche zugeordnete Befestigungselemente (18a,18b) aufweist, wobei wenigstens einer der ersten Wandungsabschnitte (2) mit einer darin endenden, nach oben offenen Frei- oder Aussparung (3) zum Umgeben einer Fluid-Pistole (10) ausgebildet ist, und die Frei- oder Aussparung (3) zu einem vom ersten Wandungsabschnitt (2) rückseitig abgedeckten Hinterraum (33) für die teilweise Aufnahme einer Fluid-Pistole (10) führt, **dadurch gekennzeichnet, dass** der erste und der zweite Wandungsabschnitt (2,7) die freien Schenkel eines Winkelprofilteils (37,42) bilden, wobei wenigstens eine Frei- oder Aussparung (3) in ihrem Ausmaß oder Umfang und ihrer Gestalt an den Querschnitt einer aufzunehmenden Fluid-Pistole (10) angepaßt ist, und die Befestigungselemente (18a, 18b) des oder der zweiten Wandungsabschnitte (7) im Abstand von der Freioder Aussparung (3) des ersten Wandungsabschnitts angeordnet sind.

14. Halterungskörper (37) nach Anspruch 13, **dadurch gekennzeichnet, daß** der erste und zweite Wandungsabschnitt (2,7) durch einen Bodenteil (38) miteinander verbunden sind und von diesem einander gegenüberliegend vorspringen.

15. Halterungskörper nach Anspruch 14, **dadurch gekennzeichnet, daß** der zweite Wandungsabschnitt (7) zusammen mit dem ersten Wandungsabschnitt (2) den Hinterraum (33) zur Aufnahme des Teils der Pistole (10) begrenzt.

16. Halterungskörper nach Anspruch 14 oder 15, **dadurch gekennzeichnet, daß** die Befestigungselemente (18a,18b) als Bohrungen in dem zweiten Wandungsabschnitt (7) ausgebildet sind, von denen eine oder mehrere mit der Frei- oder Aussparung (3,19) oder einer oder mehreren Montagebohrungen im ersten Wandungsabschnitt fluchten (20).

17. Halterungskörper (42) nach Anspruch 13, **dadurch gekennzeichnet, daß** der erste und zweite Wandungsabschnitt (2,7) durch einen Mittelteil (43) miteinander verbunden sind und von diesem in einander entgegengesetzte Richtungen vorspringen.

## Claims

1. Fluid, in particular blow gun supporting arrangement, consisting of a fluid, in particular blow gun (10) with a retaining element (21, 40), and of a supporting body (1, 37, 42) which can be attached so as to protrude from an external wall, wherein, in order to support the gun (10) at an external wall (16, 16a, 16b), extending from top to bottom, of a building or a machine, the retaining element (21, 40) of the gun (10) can be engaged with the supporting body (1, 37, 42), which has a holding device for the gun (10), wherein the fluid gun support has the following features:
a wall portion (2) of the supporting body (1, 37, 42) ends in a free top edge and at the back covers a free rear space (33) of the supporting body (1, 37, 42) for holding a part of the gun (10);
a recess or an aperture (3), which is open at the top, starts from the top edge (4) and extends downwards, is provided in the wall portion (2), which recess or aperture leads to the rear space (33) and surrounds and/or comprises the supported gun (10) in terms of cross section;
the gun lies on an edge (3a) of the recess or aperture (3) in the supported state,
**characterised in that**
the supported gun (10) is brought by gravity with its retaining element (21, 40) in the rear space (33) into abutment (2a) against an inner side of the wall portion (2), the edge (3a) forms a hinge or pivot point about which the gun can be tilted (44),
and the gun (10) has at its outer circumferential surface an abutment face (24) with which it is tilted (44) by gravity about the edge (3a) so as to abut against the outer side or outer circumferential surface of the wall portion (2) of the supporting body (1) below the recess or aperture (44).

2. Fluid, in particular blow gun supporting arrangement, consisting of a fluid, in particular blow gun (10) with a retaining element (21, 40), and of a supporting body (1, 37, 42) which can be attached so as to protrude from an external wall, wherein, in order to support the gun (10) at an external wall (16, 16a, 16b), extending from top to bottom, of a building or a machine, the retaining element (21, 40) of the gun (10) can be engaged with the supporting body (1, 37, 42), which has a holding device for the gun (10), wherein the fluid gun support has the following features:
a wall portion (2) of the supporting body (1, 37, 42) ends in a free top edge and at the back covers a free rear space (33) of the supporting body (1, 37, 42) for holding a part of the gun (10);
a recess or an aperture (3), which is open at the top, starts from the top edge (4) and extends downwards, is provided in the wall portion (2), which recess or aperture leads to the rear space (33) and surrounds and/or comprises the supported gun (10) in terms of cross section;
the gun (10) lies on an edge (3a) of the recess or aperture (3) in the supported state,
**characterised in that**
the supported gun (10) is brought by gravity with its retaining element (21, 40) in the rear space (33) into abutment (2a) against an inner side of the wall portion (2), the edge (3a) forms a hinge or pivot point about which the gun can be tilted (44),
and the gun (10) has at its retaining element (21, 40) an abutment point (41) which is an addition or an alternative to the first-mentioned abutment point (2a) and with which it can be tilted by gravity about the edge (3a) against an inner side of a second wall portion (7) which lies opposite the first-mentioned wall portion (2) and also covers the rear space (33).

3. Fluid, in particular blow gun supporting arrangement, consisting of a fluid, in particular blow gun (10) with a retaining element (21, 40), and of a supporting body (1, 37, 42) which can be attached so as to protrude from an external wall, wherein, in order to support the gun (10) at an external wall (16, 16a, 16b), extending from top to bottom, of a building or a machine, the retaining element (21, 40) of the gun (10) can be engaged with the supporting body (1, 37, 42), which has a holding device for the gun (10), wherein the fluid gun support has the following features:
a wall portion (2) of the supporting body (1, 37, 42) ends in a free top edge and at the back covers a free rear space (33) of the supporting body (1, 37, 42) for holding a part of the gun (10);
a recess or an aperture (3), which is open at the top, starts from the top edge (4) and extends downwards, is provided in the wall portion (2), which recess or aperture leads to the rear space (33) and surrounds and/or comprises
the supported gun (10) in terms of cross section;
the gun lies on an edge (3a) of the recess or aperture (3) in the supported state,
**characterised in that**
the supported gun (10) is brought by gravity with its retaining element (21, 40) in the rear space (33) into abutment (2a) against an inner side of the wall portion (2), and the retaining element (40) is dimensioned such that the gun (10) is borne solely via its retaining element (40) by the supporting body (21, 37) in the rear space (33) thereof.

4. Arrangement according to Claim 3, **characterised in that** the retaining element (40) traverses the entire rear space obliquely and lies in a paraxially staggered manner against wall portions (2, 7) of the supporting body (37) which lie opposite the inner sides.

5. Arrangement according to any one of the preceding Claims, **characterised in that** the gun (10) passes with its barrel (11), its outlet nozzle (12) and/or its retaining element (21, 40) through the rear space (33) of the supporting body (1) via the recess or aperture (3) thereof.

6. Arrangement according to any one of the preceding Claims, **characterised in that** the retaining element (21, 40) is shaped to engage behind the first-mentioned wall portion (2) when the recess or aperture (3) surrounds the gun (10).

7. Arrangement according to Claim 6, **characterised in that** the retaining element (21, 40) is shaped as a ring disc (21) which is placed on the gun and the width, diameter and/or radius of which are greater than at least a part of the recess or aperture (3).

8. Arrangement according to any one of the preceding Claims, **characterised by** at least one distance piece which is disposed between the external wall (6, 16a, 16b) and the supporting body (1, 37, 42) and which is formed as a flat or single or multiple angle section part (28, 29, 35) with two freely projecting limbs (29a, 29b; 35a, 35b), wherein one limb (29b; 35b) is connected to the external wall (16, 16a, 16b) or another face via one or more connecting elements (30c), and the other limb (29a; 35a) is connected to the supporting body (1, 37, 42) via further connecting elements (30a, 30b).

9. Supporting body (1) for the arrangement according to any one of the preceding Claims, with one or more first wall portion(s) (2), which is/are formed to hold a fluid gun (10), and with at least one second wall portion (7), which is disposed at a spacing (34) from the first wall portion (2) and which has'attachment elements (18a, 18b) which are associated with an external wall (16, 16a, 16b) or another face, wherein at least one of the first wall portions (2) is formed with a recess or an aperture (3), which ends in the latter and is open at the top, for surrounding the fluid gun (10), and the recess or aperture (3) leads to a rear space (33), which is covered at the back by'the first wall portion (2), for partly holding the fluid gun (10), this space being in the form of a hollow body with a cuboid basic form, to the cavity (33) of which the one or plurality of recess(es) or aperture(s) (3, 6, 9) lead(s) in the first and/or second wall portion(s), wherein at least one recess or aperture (3) is adapted in terms of its dimensions or circumference and its shape to the cross section of a fluid gun (10) which is to be held, and the attachment elements (18a, 18b) of the second wall portion or portions are disposed at a spacing (34) from the recess or aperture (3) of the first wall portion, **characterised in that** the one recess or aperture or plurality of recesses or apertures (3, 19) on one side and the attachment elements (18a, 18b) on the other side are disposed at opposite outer sides (2, 7) of the cuboid hollow body.

10. Supporting body according to Claim 9, **characterised in that** the attachment elements (18a, 18b) are formed as bores, one or more of which is/are in alignment with the recesses or apertures (3, 19) or assembly bores in the first wall portion (20).

11. Supporting body according to Claim 9 or 10, **characterised in that** at least one respective recess or aperture (3; 6) is disposed in two or more wall portions (2, 7) or circumferential surface portions lying opposite one another or side-by-side.

12. Supporting body according to any one of Claims 9 to 11, **characterised by** a tubular piece formation with a polygonal cross section.

13. Supporting body (37, 42) for the arrangement according to any one of Claims 1 to 8, with one or more first wall portion(s) (2), which is/are formed to hold a fluid gun (10), and with at least one second wall portion (7), which is disposed at a spacing from the first wall portion (2) and which has attachment elements (18a, 18b) which are associated with an external wall (16, 16a, 16b) or another face, wherein at least one of the first wall portions (2) is formed with a recess or an aperture (3), which ends in the latter and is open at the top, for surrounding a fluid gun (10), and the recess or aperture (3) leads to a rear space (33), which is covered at the back by the first wall portion (2), for partly holding a fluid gun (10), **characterised in that** the first and second wall portions (2, 7) form the free limbs of an angle section part (37, 42), wherein at least one recess or aperture (3) is adapted in terms of its dimensions or circumference and its shape to the cross section of a fluid gun (10) which is to be held, and the attachment elements (18a, 18b) of the second wall portion or portions (7) are disposed at a spacing from the recess or aperture (3) of the first wall portion.

14. Supporting body (37) according to Claim 13, **characterised in that** the first and second wall portions (2, 7) are connected together by a bottom part (38) and protrude opposite one another from the latter.

15. Supporting body according to Claim 14, **characterised in that** the second wall portion (7) together with the first wall portion (2) define the rear space (33) for holding the part of the gun (10).

16. Supporting body according to Claim 14 or 15, **characterised in that** the attachment elements (18, 18a) are formed as bores in the second wall portion (7), one or more of which is/are in alignment with the recess or aperture (3, 19) or one or more assembly bore(s) in the first wall portion (20).

17. Supporting body (42) according to Claim 13, **characterised in that** the first and second wall portions (2, 7) are connected together by a centre part (43) and protrude in opposite directions from the latter.

## Revendications

1. Dispositif de retenue pour pistolet à fluide, notamment pour pistolet à air comprimé, constitué par un pistolet à fluide, notamment à air comprimé (10) comportant un élément de retenue (21, 40), et par un corps de retenue (1, 37, 42) qui peut être fixé de manière à faire saillie sur une paroi extérieure, dans lequel pour retenir le pistolet (10) sur une paroi extérieure (16, 16a, 16b), qui s'étend de haut en bas, d'un bâtiment ou d'une machine, l'élément de retenue (21, 40) du pistolet (10) peut être amené à engrener avec le corps de retenue (1, 37, 42), qui comporte un dispositif de réception pour le pistolet (10), et dans lequel le dispositif de retenue pour le pistolet à fluide présente les caractéristiques suivantes: un élément de paroi (8) du corps de retenue (1, 37, 42) se termine par un bord supérieur libre et recouvre, sur son côté arrière, un espace arrière libre (33) du corps de retenue (1, 37, 42) pour loger une partie du pistolet (10); dans l'élément de paroi (2) il est prévu un dégagement ou un évidement (3), qui est ouvert vers le haut, s'étend à partir du bord intérieur (4) en direction du bas et qui s'ouvre vers l'espace arrière (33) et entoure et/ou saisit en coupe transversale le pistolet retenu (10);
à l'état retenu, le pistolet est en appui sur un bord (3a) du dégagement ou de l'ouverture (3),
**caractérisé en ce que**
sous l'effet de la force de pesanteur, le pistolet retenu (10) est amené en butée (2a) dans l'espace arrière (33), par son élément de retenue (21, 40) contre une face intérieure de l'élément de paroi (2),
le bord (3a) forme un point d'articulation ou de pivotement, autour duquel le pistolet (44) peut basculer,
et le pistolet (10) possède, sur son enveloppe extérieure, une surface de butée (24), par laquelle il bascule autour du bord (3a) sous l'action de la force de pesanteur, pour venir s'appliquer contre le côté extérieur ou la surface enveloppe extérieure de l'élément de paroi (2) du corps de retenue (1) au-dessous du dégagement ou de l'évidement (3).

2. Dispositif de retenue pour pistolet à fluide, notamment pour pistolet à air comprimé, constitué par un pistolet à fluide, notamment à air comprimé (10) comportant un élément de retenue (21, 40) et par un corps de retenue (1, 37, 42) qui peut être fixé de manière à faire saillie sur une paroi extérieure, dans lequel pour retenir le pistolet (10) sur une paroi extérieure (16, 16a, 16b), qui s'étend de haut en bas, d'un bâtiment ou d'une machine, l'élément de retenue (21, 40) du pistolet (10) peut être amené à engrener avec le corps de retenue (1, 37, 42), qui comporte un dispositif de réception pour le pistolet (10), et dans lequel le dispositif de retenue pour le pistolet à fluide présente les caractéristiques suivantes: un élément de paroi (8) du corps de retenue (1, 37, 42) se termine par un bord supérieur libre et recouvre, sur son côté arrière, un espace arrière libre (33) du corps de retenue (1, 37, 42) pour loger une partie du pistolet (10); dans l'élément de paroi (2) il est prévu un évidement de dégagement ou un évidement (3), qui est ouvert vers le haut, s'étend à partir du bord intérieur (4) en direction du bas et qui s'ouvre vers l'espace arrière (33) et entoure et/ou saisit en coupe transversale le pistolet retenu (10);
à l'état retenu, le pistolet est en appui sur un bord (3a) du dégagement ou de l'ouverture (3),
**caractérisé en ce que**
sous l'effet de la force de pesanteur, le pistolet retenu (10) est amené en butée (2a) dans l'espace arrière (33), par son élément de retenue (21, 40) contre une face intérieure de l'élément de paroi (2),
le bord (3a) forme un point d'articulation ou de pivotement, autour duquel le pistolet (44) peut basculer,
et le pistolet (10) possède, sur son élément de retenue (21, 40), une zone de butée (2a) et une zone de butée (41) qui est prévue en supplément ou à la place de la zone de butée (2a) indiquée en premier lieu et au moyen de laquelle il bascule sous l'action de la force de pesanteur autour du bord (3a), sur un côté intérieur d'un second élément de paroi (7), qui est situé en vis-à-vis de l'élément de paroi (2) indiqué en premier lieu et recouvre conjointement l'espace arrière (33).

3. Dispositif de retenue pour pistolet à fluide, notamment pour pistolet à air comprimé, constitué par un pistolet à fluide, notamment à air comprimé (10) comportant un élément de retenue (21, 40) et par un corps de retenue (1, 37, 42) qui peut être fixé de manière à faire saillie sur une paroi extérieure, dans lequel pour retenir le pistolet (10) sur une paroi extérieure (16, 16a, 16b), qui s'étend de haut en bas, d'un bâtiment ou d'une machine, l'élément de retenue (21, 40) du pistolet (10) peut être amené à engrener avec le corps de retenue (1, 37, 42), qui comporte un dispositif de réception pour le pistolet (10), et dans lequel le dispositif de retenue pour le pistolet à fluide présente les caractéristiques suivantes:
un élément de paroi (8) du corps de retenue (1, 37, 42) se termine par un bord supérieur libre et recouvre, sur son côté arrière, un espace arrière libre (33) du corps de retenue (1, 37, 42) pour loger une partie du pistolet (10); dans l'élément de paroi (2) il est prévu un évidement de dégagement ou un évidement (3), qui est ouvert vers le haut, s'étend à partir du bord intérieur (4) en direction du bas et qui s'ouvre vers l'espace arrière (33) et entoure et/ou saisit en coupe transversale le pistolet retenu (10); à l'état retenu, le pistolet est en appui sur un bord (3a) du dégagement ou de l'ouverture (3),
**caractérisé en ce que**
sous l'effet de la force de pesanteur, le pistolet retenu (10) est amené en butée (2a) dans l'espace arrière (33), par son élément de retenue (21, 40) contre une face intérieure de l'élément de paroi (2),
et l'élément de retenue (40) est dimensionné avec une largeur telle que le pistolet (10) est porté uniquement au moyen de son élément de retenue (40) par le corps de retenue (21, 37) dans l'espace arrière (33) de l'élément de retenue.

4. Dispositif selon la revendication 3, **caractérisé en ce que** l'élément de retenue (40) traverse obliquement l'ensemble de l'espace arrière (33) et s'applique d'une manière décalée parallèlement à l'axe contre les côtés intérieurs d'éléments de parois opposés (2, 7) du corps de retenue (37).

5. Dispositif selon l'une des revendications précédentes, **caractérisé en ce que** le pistolet (10) traverse par son canon (11), sa buse de sortie (12) et/ou son élément de retenue (21, 40) l'espace arrière (33) du corps de retenue (1) au-dessus du dégagement ou de l'évidement (3) de ce corps.

6. Dispositif selon l'une des revendications précédentes, **caractérisé en ce que** la configuration de l'élément de retenue (21, 40) est conçue de manière à s'engager derrière l'élément de paroi (2) indiqué en premier lieu, lorsque le pistolet (10) est entouré par le dégagement ou l'évidement (3).

7. Dispositif selon la revendication 6, **caractérisé en ce que** l'élément de retenue (21, 40) est agencé sous la forme d'un disque annulaire (21) emmanché sur le pistolet et dont la largeur, le diamètre et/ou le rayon et supérieur à au moins une partie du dégagement ou de l'évidement (3).

8. Dispositif selon l'une des revendications précédentes, **caractérisé par** au moins une entretoise, qui est disposée entre la paroi externe (16, 16a, 16b) et le corps de retenue (1, 37, 42) et est agencée sous la forme d'une pièce profilée plate ou d'une pièce profilée un coude ou à plusieurs coudes (28, 29, 35) comportant deux branches (29a, 29b; 35a; 35b) qui font saillie librement, une branche (29b, 35b) étant reliée par l'intermédiaire d'un ou de plusieurs éléments de liaison (30c) à la paroi externe (16, 16a, 16b) ou à une autre surface, et l'autre branche (29a, 35a) étant reliée au corps de retenue (1, 37, 41) par l'intermédiaire d'autres éléments de liaison (30a, 30b).

9. Corps de retenue (1) pour le dispositif selon l'une des revendications précédentes, comportant un ou plusieurs premiers éléments de paroi (2), qui sont agencés de manière à recevoir un pistolet à fluide (10), et comportant au moins un second élément de paroi (7), qui est disposé à une distance (34) du premier élément de paroi (2) et qui possède une paroi externe (16, 16a, 16b) ou d'autres éléments de fixation (18a, 18b) associés à une surface, et dans lequel au moins l'un des premiers éléments de paroi (2) est réalisé avec un dégagement ou un évidement (3) qui se termine au niveau de cet élément de paroi et est ouvert vers le haut et est destiné à entourer le pistolet à fluide (10), et le dégagement ou l'évidement (3) conduit à un espace intérieur (33), recouvert sur le côté arrière par le premier élément de paroi (2), pour loger partiellement le pistolet à fluide (10), un dégagement ou un évidement ou plusieurs dégagements ou évidements (3, 6, 9) situés dans le ou les premiers et/ou seconds éléments de paroi s'étendent depuis la forme du corps creux ayant une forme de base parallélépipédique jusqu'à la cavité (33) de ce corps, et dans lequel au moins un dégagement ou un évidement (3) est adapté, du point de vue de sa taille, de sa périphérie ou de sa forme, à la section transversale du pistolet à fluide (10) devant être reçu et les éléments de fixation (18a, 18b) du ou des seconds éléments de paroi sont situés à distance (34) du dégagement ou de l'évidement (3) du premier élément de paroi, **caractérisé en ce que** le dégagement ou l'évidement ou la pluralité de dégagements ou d'évidements (3, 19) d'une part et les éléments de fixation (18a, 18b) d'autre part sont disposés sur des côtés extérieurs opposés (2, 7) du corps creux de forme parallélépipédique.

10. Corps de retenue selon la revendication 9, **caractérisé en ce que** les éléments de fixation (18a, 18b) sont agencés sous la forme de perçages, dont un ou plusieurs sont alignés avec la ou les dégagements ou évidements (3, 19) ou les perçages de montage dans le premier élément de paroi.

11. Corps de retenue selon la revendication 9 ou 10, **caractérisé en ce qu'**au moins respectivement un dégagement ou un évidement (3, 6) est situé dans deux ou plus de deux éléments de paroi (2, 6) ou éléments de surface enveloppe, qui sont disposés en vis-à-vis et/ou côte-à-côte.

12. Corps de retenue selon l'une des revendications 9 à 11, **caractérisé par** son agencement sous la forme d'un élément tubulaire possédant une section transversale polygonale.

13. Corps de retenue (37, 42) pour le dispositif selon l'une des revendications 1 à 8, comportant un ou plusieurs premiers éléments de paroi (2), qui sont agencés de manière à recevoir un pistolet à fluide (10), et comportant au moins un second élément de paroi (7), qui est disposé à une distance (34) du premier élément de paroi (2) et qui possède une paroi externe (16, 16a, 16b) ou d'autres éléments de fixation (18a, 18b) associés à une surface, et dans lequel au moins l'un des premiers éléments de paroi (2) est réalisé avec un dégagement ou un évidement (3) qui se termine au niveau de cet élément de paroi et est ouvert vers le haut et est destiné à entourer un pistolet à fluide (10), et le dégagement ou l'évidement (3) conduit à un espace intérieur (33), recouvert sur le côté arrière par le premier élément de paroi (2), pour loger partiellement le pistolet à fluide (10), **caractérisé en ce que** les premier et second éléments de paroi (2, 7) forment les branches libres d'une pièce profilée coudée (37, 42), au moins un dégagement ou un évidement (3) étant adapté en ce qui concerne sa taille ou sa périphérie ou sa forme à la section transversale d'un pistolet pour fluide (6) devant être reçu, et que les éléments de fixation (18a, 18b) du ou des seconds éléments de paroi (7) sont disposés à distance du dégagement ou de l'évidement (3) du premier élément de paroi.

14. Corps de retenue (37) selon la revendication 13, **caractérisé en ce que** des premier et second éléments de paroi (2, 7) sont reliés entre eux par une partie de fond (38) et font saillie à partir cette partie en étant réciproquement opposés.

15. Corps de retenue selon la revendication 14, **caractérisé en ce que** le second élément de paroi (7) limite, conjointement avec le premier élément de paroi (2), l'espace arrière (33) pour loger la partie du pistolet (10).

16. Corps de retenue selon la revendication 14 ou 15, **caractérisé en ce que** les éléments de fixation (18a, 18b) sont agencés sous la forme de perçages dans le second élément de paroi (7), un ou plusieurs de ces perçages étant alignés (20) avec le dégagement ou l'évidement (3, 19) ou avec un ou plusieurs des perçages de montage formés dans le premier élément de paroi.

17. Corps de retenue (42) selon la revendication 13, **caractérisé en ce que** les premier et second éléments de paroi (2, 7) sont reliés entre eux par une partie médiane (43) et font saillie à partir de cette partie dans des directions réciproquement opposées.
